# FASCICULE DE BREVET EUROPEEN

(11) **EP 0 488 101 B1**
(45) Date de publication et mention de la délivrance du brevet: **13.03.1996**
(21) Numéro de dépôt: 91120044.2
(22) Date de dépôt: 25.11.1991
(51) Int. Cl.: H01Q 25/00

(54) **Antenne émission reconfigurable**
Mehrstrahlantenne mit wählbarer Konfiguration
Reconfigurable multibeam antenna

(30) Priorité: 29.11.1990 FR 9014941
(43) Date de publication de la demande: 03.06.1992
(73) Titulaire: ALCATEL ESPACE, F-92407 Courbevoie Cédex (FR)
(72) Inventeur: Lenormand, Régis, F-31700 Blagnac (FR); René, Didier, F-31100 Toulouse (FR); Rigal, Christian, F-31100 Toulouse (FR)
(74) Mandataire: Weinmiller, Jürgen

(56) Documents cités:
- EP-A- 0 333 166
- EP-A- 0 420 739
- DE-B- 2 813 916
- FR-A- 2 368 836
- ELECTRONIC ENGINEERING vol. 61, no. 748, avril 1989, pages S22-S27, London, GB; F. RISPOLI: "Reconfigurable satellite antennas: a review"

## Description

L'invention se rapporte à une antenne émission reconfigurable multiaccès et multispot.

Dans le cas général des missions spatiales, l'évolution des transmissions satellite vers des utilisateurs à capacité réduite, implique une augmentation de la qualité de réception du segment embarqué. Cette augmentation de capacité est obtenue par l'accroissement des gains d'antenne bord, ce qui a pour effet de réduire leurs couvertures.

Ces réductions de couverture nécessitent, pour assurer la continuité du service, de générer plusieurs faisceaux : De telles couvertures multispots rendent possibles une meilleure gestion des capacités bord en fonction :
- de densités différentes de traffic,
- d'évolutions dans le temps des densités de traffic.

Pour un système de satellites à couverture mondiale, il est avantageux de pouvoir remplacer un satellite défaillant, ou en fin de vie, par un satellite occupant une autre position orbitale. Ce qui a pour effet de nécessiter des couvertures multispots reconfigurables.

Le document D1 = FR-A-2 368 836 du 22.10.1976 décrit un système d'antenne multi-spot, multi-accès comprenant un réflecteur focalisant l'énergie, ainsi qu'une pluralité de sources élémentaires disposées dans la zone focale dudit réflecteur ; des moyens de contrôle, de commutation et de connexion permettant de sélectionner la (les) source(s) qui sera (seront) excitée(s) ; des moyens d'amplification, qui fournissent de l'énergie à la (aux) source(s) sélectionnée(s) afin de les exciter ; chaque source excitée émettant un faisceau de rayonnement, chaque spot consistant en un desdits faisceaux fourni par une desdites sources.

Ainsi, l'antenne de D1 est reconfigurable par un commutation entre spots fournis par les sources respectives. Le niveau de reconfigurabilité d'un tel système est très médiocre.

Les antennes actives de type réseau à rayonnement direct ou réseau focal permettent de solutionner de tels problèmes de reconfigurabilité de couverture et d'échange de capacité entre spots. Elles présentent, toutefois, l'inconvénient d'une complexité importante. Elles permettent, de plus, un échange de puissance et une reconfigurabilité réduite.

Ainsi une demande de brevet français, déposée le 18 Mars 1988 sous le numéro 8803547, déposée en Europe le 15 Mars 1989, et publié sous le numéro EP-A1-0 333 166, décrit une antenne à reconfiguration électronique en émission comprenant un réflecteur focalisant l'énergie, un réseau de sources élémentaires situé dans la zone focale de ce réflecteur, une électronique d'alimentation et de commande comprenant un premier et un second coupleurs généralisés disposés de part et d'autre de plusieurs amplificateurs, et des circuits de formation de faisceau correspondant chacun à un faisceau émis; l'amplitude et la phase relative des signaux sortant de ces circuits étant contrôlés respectivement par un déphaseur réglable et un atténuateur réglable.

Ce type de solution présente l'inconvénient d'une reconfigurabilité limitée à des spots générés par des sources ou des groupes de sources distincts.

L'objet de la présente invention est d'offrir la souplesse d'échange de traffic et de reconfiguration, nécessitée pour les missions citées, sans présenter les inconvénients des solutions précédentes.

Elle propose à cet effet une antenne émission reconfigurable multiacces et multispot comprenant :
. m entrées
. un réflecteur focalisant l'énergie ;
. une pluralité de sources élémentaires situées dans la zone focale du réflecteur, chaque source émmettant un faisceau de rayonnement ;
. des moyens de connexion et de commutation permettant de sélectionner les sources qui seront excitées ;
. des moyens d'amplification qui fournissent de l'énergie aux sources sélectionnées afin de les exciter ;
**caractérisée en ce que** :
. l'antenne comporte n voies, chacune comprenant un desdits moyens de connexion et de commutation, des moyens d'amplification à **m** entrées et **m** sorties, et un sous-ensemble des sources de ladite pluralité
. ladite pluralité de sources élémentaires constitue un réseau de sources, apte à réaliser la synthèse du champ électromagnétique dans ladite zone focale ;
. en ce que lesdits moyens sont agencés de manière que chaque spot (SPi) soit constitué d'une pluralité de faisceaux au nombre de **n**, émis respectivement par une pluralité de **n** sources respectivement sélectionnées par lesdits moyens de commutation dans chacun desdits sous-ensembles, lesdites **n** sources de chaque spot (SPi) étant juxtaposées et excitées avec une puissance égale pour toutes les **n** sources dudit spot (SPi), la puissance totale du spot étant **n** fois la puissance unitaire d'une source élémentaire ; et que
. chaque source participe au rayonnement d'un spot au plus à un moment donné.

Avantageusement une telle antenne permet d'échanger de la puissance entre plusieurs spots avec un rendement d'amplification optimum tout en permettant de les reconfigurer.

Chaque spot étant constitué de la juxtaposition des faisceaux de n sources (par exemple 3), chacune de ces sources et tous les connecteurs associés supportent la puissance transmise par le spot divisée par n.

Les caractéristiques et avantages de l'invention ressortiront d'ailleurs de la description qui va suivre, à titre d'exemple non limitatif, en référence aux figures annexées sur lesquelles :
- la figure 1 illustre schématiquement une antenne à balayage de l'art connu;
- la figure 2 illustre le fonctionnement de l'antenne selon l'invention ;
- les figures 3 à 5 illustrent schématiquement plusieurs réalisations d'une électronique d'alimentation et de commande de l'antenne selon l'invention.

L'antenne de l'art connu représentée à la figure 1, comprend un réflecteur parabolique 10 excentré illuminé par un réseau plan 11 de sources situé au voisinage du foyer F du réflecteur, le réseau 12 représentant un réseau de sources virtuelles, correspondant à ce réseau plan 11. Dans cette antenne, on joue uniquement sur la phase de chaque source élémentaire; ce qui permet de réaliser la synthèse optimale de chaque source élémentaire comme si elle était au foyer F du réflecteur. Un tel fonctionnement permet de réaliser une antenne dont le gain ne dépend pas de la direction de pointage, tout en maintenant fixes le réflecteur 10 et le réseau 11 de sources élémentaires.

Lorsque la couverture spécifiée est réalisée en utilisant plusieurs spots, la performance de directivité antenne est définie par le niveau de recouvrement des spots.

Dans l'antenne multiaccès et multispots selon l'invention, la génération d'un spot résulte du rayonnement de n sources par exemple 3, situées dans un réseau plan voisin du foyer F du réflecteur . Ce nombre est identique pour tous les spots, une source participant, au plus, au rayonnement d'un seul spot.

Sur la figure 2 est représenté un spot à deux instants successifs, soient SP1 et SP1', en conservant par exemple une source S₁₃ commune à ces deux spots.

La description ci-après de la figure 3 est destinée à faciliter la compréhension de l'invention. Dans ce but on relate le routage et le rayonnement d'un signal injecté à une entrée E₁ du bloc diagramme du sous-système antenne selon l'invention.

Soit le signal E₁ à la première entrée du sous-système. Ce signal E₁ est amplifié avec un gain d'amplification contrôlable par l'amplificateur à gain variable 18. Ce signal amplifié est divisé, en trois composantes E₁₁, E₁₂,E₁₃, d'égale amplitude, dans le diviseur 26. Chacune de ces trois composantes E₁₁,E₁₂,E₁₃ est routée respectivement vers l'une des trois entrées e₁₁, e₁₂, e₁₃ de trois blocs 20 d'amplification forte puissance.

Le signal E₁₁ est divisé en quatre composantes d'égale amplitude par le coupleur 21. Ces composantes sont amplifiées par les quatre amplificateurs 23, recombinées par le coupleur 22, et routées vers la sortie S₁₁.

De manière identique les composantes E₁₂ et E₁₃ sont amplifiées et routées vers les sorties S₁₂ et S₁₃.

Ainsi les signaux E₁₁, E₁₂ et E₁₃ sont routés vers les éléments rayonnants S₁₁, S₂₁,S₃₂ respectivement au travers des matrices de commutation 24. Le rayonnement par ces sources S₁₁,S₂₁, et S₃₂ des signaux E₁, E₂ et E₃ constitue la couverture SP1 par les trois spots élémentaires sp₁₁, sp₂₁, sp₃₂.

On peut alors effectuer une modification de couverture et, à titre d'exemple, pour le signal E₁, la zone de rayonnement de l'antenne soit la couverture SP1 est modifiable en une zone correspondant à la couverture SP1'(sp₁₂, sp₂₁, sp₃₁) en commutant respectivement les sources (S₁₁, S₃₂ en S₁₂, S₃₁) Cette commutation correspond à une reconfiguration de deux matrices de commutation 24, la dernière matrice n'étant pas reconfigurée. Cette reconfiguration d'antenne n'affecte pas le fonctionnement des amplificateurs 23.

Dans un fonctionnement multispot (SP1, SP2), de manière identique au fonctionnement décrit ci-dessus pour un signal injecté à la première entrée du sous-système, un deuxième signal peut être injecté de manière simultanée à la seconde entrée sans que le fonctionnement pour le premier signal ne soit affecté.

La restriction pour ce second signal est qu'il n'utilise pas les sources de rayonnement utilisées pour le premier signal.

Ainsi ce système à étages amplificateurs 20 à deux entrées est compatible de deux signaux rayonnés simultanément si et seulement si les sources utilisées par ces deux signaux à un instant donné sont distinctes.

Il est, bien entendu, possible de généraliser ce concept à m spots : Une réalisation d'une électronique d'alimentation et de commande d'une telle antenne selon l'invention, telle que représenté à la figure 4, comporte alors :
- m entrées E₁ à Eₘ correspondant à m spots SP1 à SPm délimitant m couvertures sur la surface terrestre; un amplificateur variable 18 étant disposé sur chacune de ces entrées;
- un nombre n de voies; n correspondant au nombre de sources par spot. (n = 3 sur la figure 3)
- et sur chaque voie (Vi) :

. un étage d'amplificateur 20 à m entrées correspondant aux m entrées E₁ à Eₘ et m sorties comprenant un premier et un second coupleurs généralisés 21 et 22 disposés de part et d'autre de f amplificateurs 23 disposés en parallèle;
. un circuit 24 de connexion et de commutation haut niveau permettant de faire correspondre à chaque spot SP1...SPm n sources élémentaires; Ce circuit étant formé d'un certain nombre de liaisons fixes, et d'un certain nombre de commutateurs pour permettre des liaisons entrées-sorties variables ou non dans le temps;
. p filtres 25 disposés en série entre les p sorties du circuit 24 et p sources Sᵢⱼ du réseau correspondant à cette voie Vi.

L'étage d'amplification 20 comprend un premier et un second coupleurs généralisés 21 et 22, respectivement formés d'une association de coupleurs hybrides, de part et d'autre d'amplificateurs 23 de telle façon que chaque entrée du premier coupleur 21 soit répartie sur tous les amplificateurs 23. Dans cet étage d'amplification 20 un signal appliqué à la première entrée, par exemple, ressort amplifié sur la première sortie. Ainsi si un signal est appliqué à l'une des entrées d'un étage (de rang i par exemple), à la sortie correspondante (de rang i) le signal sera amplifié par tous les amplificateurs et aucune autre sortie ne recevra de signal à un niveau significatif. Les amplificateurs de puissance 23 reçoivent sur leurs entrées respectives un signal provenant de chaque faisceau, à un niveau quasi-identique. On obtient une répartition de charge quasi-uniforme sur toutes les entrées des amplificateurs 23. On reconstitue ensuite les signaux à l'aide du deuxième coupleur généralisé 22 qui a une structure inverse de celle du premier. Les amplificateurs 23 ont ainsi une puissance d'entrée constante et peuvent ainsi fonctionner à leur capacité nominale.

Cet arrangement 20 de coupleurs hybrides et d'amplificateurs est connu de l'homme de l'art sous le vocable de "amplificateur multiport". Pour ce type d'étage amplificateur, si on considère une somme constante de puissance des signaux d'entrée non cohérents, la charge d'entrée des amplificateurs est constante quelque soit la répartition des signaux d'entrées. D'autre part, cette distribution est reproduite en sortie de l'étage.

Le nombre p de sources Sᵢⱼ correspondant à une voie Vi peut être égal ou supérieur au nombre m de sorties de l'étage amplificateur 20.

Chaque spot SPi étant réalisé avec un nombre constant n de sources, par exemple 3, ces n sources, pour des raisons de non cohérences des signaux dans les étages multiports, sont connectées à n étages "multiport" 20.

Comme représenté sur la figure 4 on peut regrouper tous les premiers coupleurs 21 en un seul, et par conséquence après les amplicateurs 23 on divise chaque sortie d'amplificateur pour alimenter les seconds coupleurs 22. Ainsi la tenue en puissance des étages forte puissance est respectée.

Ainsi, un accès Ei de spot SPi du coupleur d'entrée correspond à n accès antenne. Le rayonnement du faisceau correspondant à ce spot SPi est obtenu par la connexion au travers du circuit 24 correspondant à une matrice de commutation de chacun de ces n accès aux n sources du réseau primaire correspondant à la couverture à réaliser. Une reconfiguration de couverture pour ce spot est donc obtenue par la commutation de une, deux ....ou n sources : Sur la figure 2 par exemple, avec n égal à trois le passage en deux instants successifs du spot SP1 au spot SP1' nécessitant la commutation de deux sources.

Un avantage d'un tel système est d'assurer un échange optimum de capacité : A savoir que la somme des puissances répartie dans les spots quels que soient les ratios relatifs de répartition, est égale à la puissance maximale disponible.

Il convient par ailleurs de réduire le rayonnement d'un spot sur des spots voisins induit par une illumination uniforme des sources.

La solution adoptée est de superposer le rayonnement principal des sources au rayonnement d'au moins une source supplémentaire S' d'isolation telle que représentée sur la figure 4. De telles sources S' ont une position dans le réseau, telle que leur rayonnement puisse agir de manière prépondérante dans la zone à isoler. On assure ainsi l'isolation en utilisant une source S' d'annulation extérieure aux sources du réseau commuté. On règle l'amplitude (27) et la phase (28) de celle-ci pour obtenir une énergie en opposition de phase et de même amplitude à celle que l'on veut annuler.

Ainsi en respectant des lois extérieures telle que l'énergie du rayonnement principal (n sources) et les rayonnements des sources supplémentaires soient minimums dans les zones à isoler, il est possible d'être compatible des exigences d'isolation. Le niveau relatif source principale/source d'isolation, est généralement inférieur à 12 dB, ce qui permet de dériver une faible partie de l'énergie du faisceau concerné avant l'étage amplificateur; le réglage fin d'amplitude et de phase étant assuré par le déphaseur 2B et l'atténuateur variable 27.

Il est bien entendu que la présente invention n'a été décrite et représentée qu'à titre d'exemple préférentiel et que l'on pourra remplacer ses éléments constitutifs par des éléments équivalents sans, pour autant, sortir du cadre de l'invention.

## Revendications

1. Antenne émission reconfigurable multiaccès et multispot comfirenant :
. m entrées
. un réflecteur (10) focalisant l'énergie ;
. une pluralité de sources élémentaires situées dans la zone focale du réflecteur, chaque source émettant un faisceau de rayonnement ;
. des moyens de connexion et de commutation (24) permettant de sélectionner les sources qui seront excitées ;
. des moyens d'amplification qui fournissent de l'énergie aux sources sélectionnées afin de les exciter ;
**caractérisée en ce que :**
. l'antenne comporte n voies, chacune comprenant un desdits moyens de connexion et de commutation (24), des moyens d'amplification à **m** entrées et **m** sorties, et un sous-ensemble des sources de ladite pluralité.
. ladite pluralité de sources élémentaires constitue un réseau (11) de sources, apte à réaliser la synthèse du champ électromagnétique dans ladite zone focale ;
. en ce que lesdits moyens sont agencés de manière que chaque spot (SPi) soit constitué d'une pluralité de faisceaux au nombre de **n**, émis respectivement par une pluralité de **n** sources respectivement sélectionnées par lesdits moyens de commutation dans chacun desdits sous-ensembles, lesdites **n** sources de chaque spot (SPi) étant juxtaposées et excitées avec une puissance égale pour toutes les **n** sources dudit spot (SPi), la puissance totale du spot étant **n** fois la puissance unitaire d'une source élémentaire ; et que
. chaque source participe au rayonnement d'un spot au plus à un moment donné.

2. Antenne selon la revendication 1, caractérisée en ce qu'elle comporte :
- m entrées (E₁ à Eₘ) correspondant à m spots délimitant m couvertures sur la surface terrestre; un amplificateur variable (18) étant disposé sur chacune desdites entrées;
- et sur chaque voie (Vi)
. un circuit (24) de connexion et de commutation haut niveau à p sorties permettant de faire correspondre à chaque spot (SP₁...SPₘ) n sources élémentaires, et réalisant lesdits moyens de connexion et de commutation;
. p filtres (25) disposés en parallèle entre les p sorties du circuit de connexion et de commutation (24) et les p sources formant chacun desdits sous-ensembles.

3. Antenne selon la revendication 2, caractérisée en ce que l'étage d'amplification (20) comprend un premier et un second coupleurs généralisés (21 et 22) disposés de part et d'autre d'amplificateurs (23) en parallèle, de telle façon qu'un signal appliqué à la première entrée ressorte amplifié sur la première sortie.

4. Antenne selon la revendication 3, caractérisée en ce que le premier et le second coupleurs généralisés (21 et 22), sont respectivement formés d'une association de coupleurs hybrides (25), de telle façon que chaque entrée du premier coupleur (21) soit répartie sur tous les amplificateurs (23) et donc sur toutes les sorties des coupleurs hybrides du premier coupleur généralisé (21), le second coupleur généralisé (22) ayant une structure inverse de celle du premier.

5. Antenne selon la revendication 2, caractérisée en ce qu'elle ne comporte pour toutes les voies qu'un seul premier coupleur généralisé (21), et en ce que la sortie de chaque amplificateur (23) peut être relié vers la même entrée de n seconds coupleurs généralisés (22).

6. Antenne selon l'une quelconque des revendications précédentes, caractérisée en ce qu'il comprend au moins une source supplémentaire (S') d'isolation.

## Patentansprüche

1. Konfigurierbare Sendeantenne mit mehreren Zugängen und mehreren Spots, die enthält:
. m Eingänge,
. einen die Energie fokussierenden Reflektor (10),
. eine Gruppe von Elementarquellen, die in der fokalen Zone des Reflektors liegen, wobei jede Quelle einen Strahl aussendet,
. Anschluß- und Schaltmittel (24), die die anzuregenden Quellen auswählen,
. Verstärkungsmittel, die die Energie an die ausgewählten Quellen zu deren Anregung liefern, dadurch gekennzeichnet, daß
. daß die Antenne n Kanäle aufweist und jeder Kanal eines der Anschluß- und Schaltmittel (24), Verstärkungsmittel mit m Eingängen und m Ausgängen sowie eine Untereinheit von Quellen aus der Gruppe von Quellen enthält,
. daß die Gruppe von Elementarquellen ein Netz (11) von Quellen bildet, das die Synthese des elektromagnetischen Felds in der fokalen Zone durchführen kann,
. daß die Mittel so ausgebildet sind, daß jeder Spot (SPi) von n Strahlen gebildet wird, die je von einer Gruppe von n Quellen ausgesendet werden, die von den Schaltmitteln in jeder der Untereinheiten ausgewählt werden, wobei die n Quellen jedes Spots (SPi) nebeneinander liegen und mit einer gleichen Leistung für alle n Quellen des Spots (SPi) angeregt werden und wobei die Gesamtleistung des Spots n-mal der Einheitsleistung einer Elementarquelle entspricht,
. und daß jede Quelle an der Abstrahlung höchstens eines Spots in einem gegebenen Augenblick beteiligt ist.

2. Antenne nach Anspruch 1, dadurch gekennzeichnet, daß sie aufweist:
- m Eingänge (E₁ bis Eₘ) entsprechend m Spots, die m Zonen auf der Erdoberfläche bestrahlen, wobei ein variabler Verstärker (18) an jeden dieser Eingänge angeschlossen ist,
- und in jedem Kanal (Vi)
. eine Anschluß- und Schalteinheit (24) für hohen Pegel mit p Ausgängen, die jedem Spot (SP1 ... SPm) n Elementarquellen zuordnen kann, und die die Anschluß- und Schaltmittel bildet,
. p Filter (25), die parallel zwischen den p Ausgängen der Anschluß- und Schalteinheit (24) und den p Quellen, die jede der Untereinheiten bilden, angeordnet sind.

3. Antenne nach Anspruch 2, dadurch gekennzeichnet, daß die Verstärkungsstufe (20) einen ersten und einen zweiten allgemeinen Koppler (21 und 22) enthält, die zu beiden Seiten der Verstärker (23) parallel angeordnet sind, so daß ein an den ersten Eingang angelegtes Signal verstärkt am ersten Ausgang verfügbar ist.

4. Antenne nach Anspruch 3, dadurch gekennzeichnet, daß der erste und der zweite allgemeine Koppler (21, 22) von Hybridkopplern (25) gebildet werden, so daß jeder Eingang des ersten Kopplers (21) auf alle Verstärker (23) verteilt ist und damit auch auf alle Ausgänge der Hybridkoppler des ersten allgemeinen Kopplers (21), während der zweite allgemeine Koppler (22) eine inverse Struktur zu der des ersten Kopplers besitzt.

5. Antenne nach Anspruch 2, dadurch gekennzeichnet, daß sie für alle Kanäle nur einen ersten allgemeinen Koppler (21) enthält und daß der Ausgang jedes Verstärkers (23) an den gleichen Eingang von n zweiten allgemeinen Kopplern (22) angeschlossen werden kann.

6. Antenne nach einem beliebigen der vorhergehenden Ansprüche, dadurch gekennzeichnet, daß sie mindestens eine zusätzliche Isolationsquelle (S') enthält.

## Claims

1. A reconfigurable multi-access multi-spot transmission antenna comprising:
m inputs;
a reflector (10) for energy focussing;
a plurality of source elements situated in the focal region of the reflector, each source transmitting a radiating beam;
switching and connection means (24) enabling the sources which are to be activated to be selected;
amplification means which provide energy to the selected sources in order to activate them;
said antenna being characterized in that:
the antenna includes m channels, each comprising one of said switching and connection means (24); amplification means having m inputs and m outputs; and a sub-assembly for the sources of said plurality;
said plurality of source elements constitutes an array (11) of sources, suitable for synthesizing the electromagnetic field in said focal region;
in that said means are arranged so that each spot (SPi) is constituted by a plurality of n beams, transmitted respectively by a plurality of n sources which are respectively selected by said switching means in each of said sub-assemblies, said n sources of each spot (SPi) being juxtaposed and activated with a power equal for all n sources of said spot (SPi), the total power of the spot being n times the unit power of one source element; and
in that each source participates in radiating one spot at the most at any given time.

2. An antenna according to claim 1, characterized in that it includes:
m inputs (E₁ to Eₘ) corresponding to m spots delimiting m coverage areas on the surface of the earth; a variable amplifier (18) being disposed on each of said inputs; and
on each channel (Vi);
a high-level switching and connection circuit (24) having n outputs enabling n source elements to be made to correspond to each spot (SP1...SPm), and providing said connection and switching means; and
p filters (25) disposed in parallel between the p outputs of the high-level switching and connection circuit (24) and the p sources forming each of said sub-assemblies.

3. An antenna according to claim 2, characterized in that the amplifier stage (20) comprises first and second generalized couplers (21 and 22) disposed on respective sides of amplifiers (23) disposed in parallel, so that a signal applied to the first input is output in amplified form on the first output.

4. An antenna according to claim 3, characterized in that the first and second generalized couplers (21 and 22) are respectively formed of a combination of hybrid couplers (25), so that each input of the first coupler (21) is distributed over all the amplifiers (23) and hence over all the outputs of the hybrid couplers of the first generalized coupler (21), the structure of the second generalized coupler (22) being the inverse of the structure of the first coupler.

5. An antenna according to claim 2, characterized in that for all channels, it only includes a single first generalized coupler (21), and in that the output of each amplifier (23) can be connected to the same input of n second generalized couplers (22).

6. An antenna according to any preceding claim, characterized in that it includes at least one additional isolating source (S').
